# EUROPÄISCHE PATENTSCHRIFT

(11) **EP 1 161 711 B1**
(45) Veröffentlichungstag und Bekanntmachung des Hinweises auf die Patenterteilung: **24.07.2002**
(21) Anmeldenummer: 00909063.0
(22) Anmeldetag: 10.03.2000
(51) Int. Cl.: G05D 23/19, F24D 1/00

(54) **HEIZUNGSANLAGE UND VERFAHREN ZU IHREM BETRIEB**
HEATING INSTALLATION AND METHOD FOR OPERATING THE SAME
SYSTEME DE CHAUFFAGE ET SON MODE DE FONCTIONNEMENT

(30) Priorität: 15.03.1999 DE 19911237
(43) Veröffentlichungstag der Anmeldung: 12.12.2001
(73) Patentinhaber: Danfoss A/S, 6430 Nordborg (DK)
(72) Erfinder: HANSEN, Poul, Erik, DK-6430 Nordborg (DK)
(86) Internationale Anmeldenummer: DK0000098
(87) Internationale Veröffentlichungsnummer: WO0055545

(56) Entgegenhaltungen:
- DE-A1- 4 142 547

## Beschreibung

Die Erfindung betrifft eine Heizungsanlage mit einem Vorratsgefäß mit Zu- und Ablauf für ein beheiztes Fluid und einer Speiseanordnung für ein Wärmeträgerfluid mit einer Speiseleitung, in der ein Ventil angeordnet ist, einem Temperaturfühler, der die Temperatur des beheizten Fluids ermittelt und einem Regelkreis, der das Ventil in Abhängigkeit von einer Abweichung der Temperatur von einem Vorgabewert betätigt. Ferner betrifft die Erfindung ein Verfahren zum Betreiben einer Heizungsanlage, bei der die Temperatur eines beheizten Fluids ermittelt und in Abhängigkeit von einer Abweichung dieser Temperatur von einem Vorgabewert die Zufuhr eines Wärmeträgerfluids mit Hilfe eines Ventils in einem Regelkreis gesteuert wird.

Die Erfindung wird im folgenden anhand einer Anlage zur Bereitstellung von warmem Brauchwasser beschrieben. Sie ist aber auch auf andere Heizungsanlagen anwendbar, bei denen mit Hilfe des Fluids Heizkörper oder eine Fußbodenheizung versorgt werden sollen. Ein Beispiel für eine Heizanlage, die sogar beide Zwecke erfüllt, ist aus DE 41 42 547 A1 bekannt. Von dieser Offenbarung geht die vorliegende Erfindung aus. Eine Steuerung der Umwälzpumpe in Heizungsanlagen ist aus DE 24 52 515 A1 bekannt. Auch hier geht man von einem ähnlichen Prinzip aus.

Das Wärmeträgerfluid muß nicht unbedingt Wasser sein. Es kann sich auch um beheizte Luft handeln, die einen Raum oder eine Raumanordnung speist.

Das beheizte Fluid bekommt seine Wärme von dem Wärmeträgerfluid. Das Wärmeträgerfluid kann hierbei einen Wärmetauscher durchströmen, auf dessen anderer Seite das beheizte Fluid angeordnet ist. Es ist aber auch möglich, daß das Wärmeträgerfluid unmittelbar von einer Heizquelle, beispielsweise einem Brenner, erwärmt wird, und dann mit dem beheizten Fluid gemischt wird.

Allen Fällen ist aber gemeinsam, daß die Zufuhr des Wärmeträgerfluids über ein Ventil gesteuert wird. Wenn die Temperatur des beheizten Fluids absinkt, dann muß Wärme nachgeführt werden, so daß das den Zustrom des Wärmeträgerfluids steuernde Ventil öffnet. Wenn die Temperatur dann über den Vorgabewert hinaus ansteigt, muß das Ventil wieder geschlossen werden. In den meisten Fällen ist das Ventil in der Zulaufleitung des Wärmeträgerfluids angeordnet. Dies ist aber keine Bedingung, solange das Ventil überhaupt in der Lage ist, die vom Wärmeträgerfluid zugeführte Wärmemenge zu steuern. Das Ventil kann auch in der Rücklaufleitung angeordnet sein.

Auch die Temperatur des beheizten Fluids muß nicht unbedingt im Vorratsgefäß ermittelt werden. Es ist auch möglich, diese Temperatur in der Zulaufleitung vom Vorratsgefäß zum eigentlichen Heizkreislauf zu ermitteln. Das Vorratsgefäß selber kann im Extremfall relativ klein sein oder sogar durch die Heizungsanlage selbst gebildet werden.

Bei derartigen Anlagen hat man nun folgende gegenläufige Phänomene. Einerseits möchte man die Temperatur des beheizten Fluids möglichst gut auf dem Vorgabewert halten. Wenn also ein Wärmebedarf entsteht, beispielsweise wenn warmes Wasser an einer Zapfstelle entnommen wird, dann sollte das Wärmeträgerfluid möglichst schnell die entnommene Wärme wieder nachführen, um nachlaufendes kaltes Wasser wieder aufzuwärmen. Man hat andererseits festgestellt, daß bei sehr schnellen Regelkreisen die Tendenz besteht, daß diese Kreise zum Schwingen neigen. Bei einer Warmwasseraufbereitungsanlage hat dies durchaus spürbare Konsequenzen. Die Wassertemperatur schwankt. Bei einer Heizungsanlage, die lediglich Heizkörper oder sogar nur eine Fußbodenheizung speist, ist die Schwingung in der Temperatur zwar weniger kritisch. Auch in diesem Fall führt die Schwingung aber zu einer erheblichen Belastung des Ventils bzw. des das Ventil betätigenden Stellmotors.

Der Erfindung liegt die Aufgabe zugrunde, eine schnelle Reaktion der Heizungsanlage bei einer geringen mechanischen Belastung zu erzielen.

Diese Aufgabe wird bei einer Heizungsanlage der eingangs genannten Art dadurch gelöst, daß der Regelkreis einen Grenzfrequenzdetektor aufweist, der Schwingungen in der Temperatur feststellt und eine Schleifenverstärkung des Regelkreises bei zu großer Frequenz herab- und bei zu kleiner Frequenz heraufsetzt.

Mit dieser Ausgestaltung erhält man eine sich selbst anpassende Schleifenverstärkung des Regelkreises, so daß man einerseits Schwingungen, deren Frequenz über ein zulässiges Maß hinaus geht, vermeidet, andererseits aber immer eine relativ schnelle Reaktion der Heizungsanlage auf einen Wärmebedarf erzielen kann. Hierbei geht es nicht darum, daß man Schwingungen in der Temperatur überhaupt vermeidet. Es geht lediglich darum, daß man die Belastungen, die auf die mechanischen Stellglieder, wie Ventil oder Antrieb, einwirken, kleinhalten möchte, um die Lebensdauer nicht allzu stark zu vermindern. Die Schleifenverstärkung des Regelkreises läßt sich relativ einfach durch eine Veränderung der statischen Verstärkung des Reglers verändern. Sie ist in erster Nährung umgekehrt proportional zu dieser statischen Verstärkung des Reglers.

Vorzugsweise weist der Grenzfrequenzdetektor ein Schwellwertglied auf und stellt die Frequenz unter Berücksichtigung des Ausgangs des Schwellwertgliedes fest. Mit anderen Worten werden nur solche Schwingungen bei der Frequenzermittlung festgestellt, deren Amplitude größer ist als der Schwellwert. Damit erzeugt man um den Vorgabewert herum einen Korridor, in dem beliebige Schwingungen erfolgen können, ohne daß dies einen Einfluß auf die Frequenz hat, die der Grenzfrequenzdetektor ermittelt. Der Grenzfrequenzdetektor stellt also nur solche Schwingungen fest, die aus diesem Korridor herauskommen.

Vorteilhafterweise ermittelt der Grenzfrequenzdetektor die Schwingung in der Temperatur indirekt aus Betätigungssignalen oder aus Bewegungen des Ventils. Der Regelkreis sollte das Ventil nur dann betätigen, wenn es notwendig ist, mit anderen Worten, wenn die Temperatur über ein vorbestimmtes Maß hinaus vom Vorgabewert abweicht. Wenn eine derartige Abweichung stattgefunden hat, dann steht diese Differenz bereits zur Verfügung. Sie äußert sich dann in der Bewegung des Ventils oder, was leichter zu ermitteln ist, in einem Signal, das die Bewegung des Ventils auslöst. Man nutzt also im Regelkreis ohnehin vorhandene Information aus.

Die Aufgabe wird bei einem Verfahren der eingangs genannten Art dadurch gelöst, daß eine Frequenz von Schwingungen der Temperatur ermittelt wird und die Schleifenverstärkung herabgesetzt wird, wenn die Frequenz zu groß ist, und heraufgesetzt wird, wenn die Frequenz klein genug ist.

Wie oben bereits ausgeführt, erhält man auf diese Weise einen Regelkreis, der immer mit der höchstmöglichen Schleifenverstärkung arbeitet, ohne in ein unzulässiges Schwingen zu geraten. Damit bekommt man eine sehr schnelle Reaktion und schont gleichzeitig insbesondere die mechanischen Bauelemente, wie Antrieb und Ventile. Die Anpassung der Schleifenverstärkung erfolgt dabei adaptiv, d.h. genau an die jeweilige Situation angepaßt. Sie kann also von Anlage zu Anlage und in einer Anlage von Stunde zu Stunde unterschiedlich sein.

Hierbei ist bevorzugt, daß die Frequenz lediglich von solchen Abweichungen ermittelt wird, die eine vorbestimmte Differenz zum Vorgabewert überschreiten. Es wird also um den Vorgabewert herum ein Korridor erzeugt, in dem Schwingungen mit beliebiger Frequenz zugelassen werden. Diese Schwingungen bewirken keine übermäßige Beanspruchung der Stellglieder, weil die hierbei auftretenden Stellbewegungen sehr klein sind. Auch für einen möglichen Benutzer, der warmes Wasser entnimmt, sind Schwingungen innerhalb dieses Korridors kaum merkbar und damit akzeptabel.

Vorzugsweise wird die Frequenz indirekt anhand von Bewegungen des Ventils und/oder Ansteuersignalen für das Ventil ermittelt. Die Ansteuersignale bzw. die daraus folgenden Bewegungen des Ventils sind unmittelbare Folge von Abweichungen der Temperatur vom Vorgabewert. Die Information über die Abweichung steht also zur Verfügung und äußert sich in relativ leicht erfaßbaren Signalen. Diese können dann mit relativ geringem Aufwand ausgewertet werden.

Vorteilhafterweise wird die Anzahl der Richtungswechsel der Ventilbewegung in einem vorbestimmten Zeitraum ermittelt und die Schleifenverstärkung wird herabgesetzt, wenn die Anzahl einen Maximalwert überschreitet. Man kann die Frequenzermittlung dann auf ein einfaches Abzählen beschränken, wobei natürlich das Abzählen in einem vorbestimmten Zeitraum erfolgen muß. Wenn man diesen vorbestimmten Zeitraum beispielsweise mit 5 Minuten ansetzt, dann kann man eine vorgegebene Zahl von beispielsweise 3 bis 10 Richtungswechsel des Ventiles zulassen, ohne daß eine Instabilität erkannt wird. Wenn mehr Richtungswechsel als vorgesehen stattgefunden haben, dann wird das System als instabil betrachtet und die Schleifenverstärkung herabgesetzt.

Hierbei ist besonders bevorzugt, daß die Zählung bei jedem Überschreiten abgebrochen wird und der Zeitraum neu beginnt. Damit erreicht man noch schneller einen stabilen Zustand. Je instabiler das System ist, desto höher ist die Frequenz, d.h. desto öfter wechselt das Ventil seine Bewegungsrichtung. Wenn man nun bereits dann eine Korrektur vornimmt, wenn das Kriterium erfüllt ist, dann muß man nicht den gesamten Zeitraum abwarten, um eine Korrektur vornehmen zu können. Dies senkt die Belastung der mechanischen Bauelemente und ermöglicht ein wesentlich schnelleres Erreichen eines stabilen Zustandes.

Vorzugsweise wird dann, wenn die Frequenz klein genug ist, die Schleifenverstärkung erhöht und der Vorgabewert geändert. Man erhöht also nicht nur die Schleifenverstärkung, sondern man verändert den Vorgabewert, um festzustellen, ob das System, d.h. der Regelkreis, dann in Schwingungen gerät. Bei einem nicht schwingenden System würde auch die Vergrößerung der Schleifenverstärkung noch nicht automatisch zu einer Schwingung führen, so daß man nicht sicher ist, ob die Schleifenverstärkung paßt. Mit der Veränderung des Vorgabewertes erzeugt man aber einen Sprung, der die gewünschte Information liefert.

Vorzugsweise verwendet man dann, wenn nach einer Erhöhung der Schleifenverstärkung die Frequenz zu groß ist, den vor der Erhöhung verwendeten Wert der Schleifenverstärkung. Damit tastet man sich zuverlässig an die "Grenze" heran. Bei gleicher Belastung hat man die Information, bei welcher Schleifenverstärkung der Regelkreis noch stabil ist und man hat die Information, daß bei der nächstfolgenden Erhöhung der Regelkreis nicht mehr stabil ist. Man kann dann wieder zu der vorherigen Schleifenverstärkung zurückkehren, ohne eine erneute Iteration durchführen zu müssen.

In einer besonders bevorzugten Ausgestaltung ist vorgesehen, daß die Schleifenverstärkung in Abhängigkeit von der Belastung der Anlage vorgegeben wird. Dies ist eine weitere Möglichkeit, um das Regelsystem bzw. die darin bewegten Teile vor einer Belastung durch zu häufige Bewegung zu schützen. Wenn der Bedarf der Anlage klein ist, z.B. nur wenig warmes Wasser entnommen wird, dann kommt man mit einer kleinen Reglerverstärkung aus. Eine schnelle Reaktion ist auch nicht notwendig. Das gleiche gilt auch dann, wenn beispielsweise bei einer Nachtabsenkung die meisten Heizkörperventile einer Heizungsanlage gedrosselt sind, so daß nur wenig Wärme "verbraucht" oder abgeführt wird. Wenn hingegen ein Bedarf auftritt, also beispielsweise warmes Wasser entnommen oder die Heizkörperventile aufgedreht werden, dann ist eine schnelle Reaktion der Anlage erforderlich. In diesem Fall kann man auf einen höhere Schleifenverstärkung umschalten. In diesem Fall, wo man als zusätzliches Kriterium den Bedarf verwendet, kann man einen Teil der iterativen Vorgehensweise mit mehreren Stufen überspringen.

Vorzugsweise wird die Belastung der Anlage über die Temperatur des beheizten Fluids ermittelt. Diese Vorgehensweise ist schnell genug und erfordert keine zusätzlichen Bauelemente. Wenn die Anlage belastet wird, beispielsweise durch die Entnahme von warmem Wasser, dann sinkt die Temperatur im Vorratsgefäß durch die Zufuhr einer entsprechenden Menge von kaltem Wasser relativ schnell ab. Dementsprechend kann man die Schleifenverstärkung relativ schnell hoch setzen, ohne daß die Gefahr besteht, daß es unmittelbar zu Schwingungen kommt. Wenn es dann nach einer gewissen Zeit zu Schwingungen kommt, kann man davon ausgehen, daß die Belastung der Anlage nun beendet ist und man kann wieder auf den "Leerlauf"-Wert der Schleifenverstärkung zurückspringen.

Die Erfindung wird im folgenden anhand eines bevorzugten Ausführungsbeispiels in Verbindung mit der Zeichnung näher beschrieben. Hierin zeigen:
- Fig. 1: eine schematische Darstellung einer Heizungsanlage zur Bereitstellung von warmem Wasser,
- Fig. 2: eine schematische Darstellung eines Steuergerätes,
- Fig. 3: verschiedene Kurvenverläufe zur Darstellung der Verminderung der Schleifenverstärkung,
- Fig. 4: entsprechende Kurvenverläufe zur Darstellung der Erhöhung der Schleifenverstärkung und
- Fig. 5: eine schematische Darstellung zur Erläuterung einer Systemschutzfunktion.

Fig. 1 stellt schematisch eine Heizungsanlage 1 zur Bereitstellung von warmem Brauchwasser dar, das durch Wasserhähne 2 oder anderen Zapfstellen entnommen werden kann. Die Wasserhähne 2 hängen an einer Ringleitung 3 mit einer Vorlaufleitung 4 und einer Rücklaufleitung 5, die mit einem Vorratsgefäß 6, beispielsweise einem Boiler, verbunden sind. In der Ringleitung 3 ist eine Umwälzpumpe 7 angeordnet, die dafür sorgt, daß warmes Wasser ohne nennenswerte Verzögerungen an den Wasserhähnen 2 zur Verfügung steht.

Das Vorratsgefäß 6 ist als Wärmetauscher ausgebildet, auf dessen Primärseite 8 eine Versorgungsleitung 9 und eine Abflußleitung 10 für eine Wärmeträgerflüssigkeit oder, allgemeiner ein Wärmeträgerfluid, vorgesehen sind. Bei dem Wärmeträgerfluid kann es sich um Wasser handeln, das von einem Heizungskessel bereits angestellt wird. Es kann sich aber auch um eine Flüssigkeit handeln, die in einer Fernheizungsanlage zur Wärmeübertragung verwendet wird. Die konkrete Ausgestaltung der Erwärmung des Wärmeträgerfluids spielt keine größere Rolle.

In der Versorgungsleitung 9 ist ein Ventil 11 angeordnet, das mit Hilfe eines Motors 12 geöffnet oder geschlossen werden kann. Der Motor 12 ist beispielsweise als Schrittmotor ausgebildet, so daß verschiedene Öffnungsstellungen des Ventils 11 eingestellt werden können.

An der Vorlaufleitung 4 ist ein Temperaturfühler 13 angeordnet, der die Temperatur des warmen Wassers in der Vorlaufleitung 4 ermittelt. Der Temperaturfühler 13 ist mit einer Steuereinrichtung 14 verbunden, die ihrerseits den Motor 12 steuert. Die Steuereinrichtung 14 weist einen Eingang 15 zur Vorgabe eines Vorgabewertes für die Temperatur im Vorratsgefäß 6 auf. Dieser Vorgabewert wird auch als "Sollwert" bezeichnet.

Wenn nun durch einen Wasserhahn 2 warmes Wasser entnommen wird, dann wird gleichzeitig über eine Zulaufleitung 16 kaltes Wasser in das Vorratsgefäß 6 nachgefüllt. Ein Rückschlagventil 17 verhindert, daß Wasser aus der Ringleitung 3 in die Leitung 16 abfließt. Mit dem Zulauf von kaltem Wasser sinkt natürlich die Temperatur des bereits im Boiler 6 vorhandenen warmen Wassers. Diese Temperaturabsenkung wird durch den Temperaturfühler 13 festgestellt. Aufgrund dieser Feststellung betätigt die Steuereinrichtung 14 den Motor 12, der das Ventil 11 öffnet. Die genannten Teile bilden also zusammen einen Regelkreis 18. Die Steuereinrichtung 14 bildet den eigentlichen "Regler" der eine statische Verstärkung Xp aufweist. Der Kehrwert dieser statischen Verstärkung Xp wird als Schleifenverstärkung V bezeichnet.

Der nähere Aufbau der Steuereinrichtung 14 ist in Fig. 2 schematisch dargestellt. Die Ein- und Ausgänge der Steuereinrichtung 14 sind mit den Bezugszeichen der Elemente versehen, mit denen die Steuereinrichtung 14 in Fig. 1 verbunden ist.

Die Steuereinrichtung 14 weist zunächst einen Differenzverstärker 23 auf, dem der vorgegebene Wert über den Eingang 15 und der Ist-Wert der Temperatur vom Temperaturfühler 13 zugeführt wird. In Abhängigkeit von der Differenz zwischen diesen beiden Werten wird ein entsprechendes Verstellsignal für den Motor 12 erzeugt. Allerdings ist die statische Verstärkung dieses Differenzverstärkers 23 veränderlich. Zur Veränderung wird ein Grenzfrequenzdetektor 19 verwendet. Der Grenzfrequenzdetektor 19 erhält zunächst die gleichen Signale, die auch der Motor 12 erhält. Ferner erhält er die Ist-Temperatur und die Soll-Temperatur. Diese Signale bzw. Werte werden einer Aufbereitungseinrichtung 20 zugeführt, die, wie weiter unten erläutert wird, unter vorbestimmten Bedingungen einen Impuls erzeugt und unter anderem ein Schwellwertglied aufweist. Die Impulse werden einem Zähler 21 zugeführt. Der Zähler 21 ist verbunden mit einem Zeitgeber 22, der dem Zähler 21 den Anfang und das Ende eines vorbestimmten Zeitraumes anzeigt. Der Ausgang des Zählers 21 ist mit einem Rücksetzeingang des Zeitgebers 22 verbunden. Ferner ist der Ausgang des Zählers 21 mit dem Differenzverstärker 23 verbunden, genauer gesagt mit einem Eingang, an dem der Verstärkungsfaktor, d.h. die statische Verstärkung, verstellt werden kann.

Die Arbeitsweise des Regelkreises 18 soll nun anhand von Fig. 3 beschrieben werden.

Fig. 3a zeigt eine Kurve Tᵢₛₜ, d.h. den Verlauf der Temperatur in der Vorlaufleitung 4. Gestrichelt eingezeichnet ist der Vorgabewert T_{SET}, also der Sollwert der Temperatur. Weiterhin ist eine Neutralzone Nz beidseits des Sollwertes T_{SET} eingezeichnet. Es ist zu erkennen, daß die Temperatur Tᵢₛₜ am Anfang relativ stark schwankt. Der Differenzverstärker 23 erzeugt in vorgegebenen zeitlichen Abständen Impulse zur Betätigung des Motors 12, die in Fig. 3b dargestellt sind. Solange die Isttemperatur Tᵢₛₜ kleiner als die Solltemperatur T_{SET} ist, wird der Motor in eine Richtung betätigt (on+). Falls die Situation umgekehrt ist, wird der Motor in die andere Richtung betätigt (on-). Diese Darstellung ist natürlich nur beispielhaft. Andere Arten, das Ventil 11 zu verstellen, sind natürlich ebenfalls möglich.

In der vorliegenden Heizungsanlage wird davon ausgegangen, daß ein wiederholtes Verstellen des Ventils 11 unkritisch ist, solange es in die gleiche Richtung erfolgt. Man möchte lediglich verhindern, daß sich die Bewegungsrichtung des Motors 12 und des Ventils 11 zu oft in einem größeren Maße ändert.

In nicht näher dargestellter Weise wird also aus den einzelnen Impulsen, die in Fig. 3b dargestellt sind, ein Verstellrichtungsverlauf abgeleitet, der in Fig. 3c dargestellt ist. Fig. 3d stellt nun den Ausgangswert des Zählers 21 dar, der bei jeder Richtungsänderung um den Wert 1 erhöht wird. Der Zeitgeber 22 gibt nun eine vorbestimmte Zeitperiode vor, die in Fig. 3a mit eingetragen ist. Die Zeitperioden Z1, Z2, Z3 sind zunächst grundsätzlich alle gleich lang.

Wenn sich nun innerhalb einer Zeitperiode Z1 herausstellt, daß der Zähler 21 einen vorbestimmten Zählwert überschritten hat, dann wird zunächst der Verstärkungsfaktor Xp des Differenzverstärkers 23 herauf- und damit die Schleifenverstärkung V herabgesetzt. Gleichzeitig wird der Zähler 21 wieder auf Null gesetzt und der Zeitgeber 22 zurückgesetzt. Dementsprechend beginnt die zweite Zählperiode Z2 bereits, bevor die erste Zählperiode Z1 vollständig abgelaufen ist. Hierbei nutzt man die Tatsache aus, daß man gar nicht wissen möchte, wie groß der Fehler an und für sich ist. Es reicht aus, wenn man weiß, daß ein Fehler vorhanden ist, um eine Korrektur einzuleiten.

Fig. 3e zeigt nun, daß die Schleifenverstärkung V jedesmal dann herabgesetzt wird, wenn der Zähler 21 innerhalb eines Zählzeitraumes z einen vorbestimmten Zählwert erreicht hat, im vorliegenden Fall den Wert 3. Es ist erkennbar, daß zwei Korrekturen notwendig sind, bevor die Schleifenverstärkung V so klein geworden ist, daß die Isttemperatur Tᵢₛₜ zwar noch schwingt, die Amplitude dieser Schwingung sich meistenteils aber noch innerhalb der Neutralzone bewegt. In diesem Fall sind innerhalb der Zählperiode Z3 nur zwei Richtungswechsel aufgetreten. Ansonsten hat die Isttemperatur Tᵢₛₜ der Bedingung genügt${\text{T}}_{\text{SET}} {\text{- 0,5 Nz < T}}_{\text{ist}} {\text{< 0,5 Nz + T}}_{\text{SET}} \text{.}$

Die Schleifenverstärkung V entspricht dem Kehrwert der statischen Verstärkung Xp des Differenzverstärkers 23. Man kann nun folgenden Algorithmus ablaufen lassen. Zunächst wird gesetzt$\text{Xp = (1 + λ) x Xp,}$ wobei λ > 0 und konstant ist. Vorzugsweise ist λ auch kleiner als 1. Nach der Erhöhung der statischen Verstärkung Xp, die einer Verringerung der Schleifenverstärkung V entspricht, wird der Grenzfrequenzdetektor 19 gestartet. Wenn der Grenzfrequenzdetektor eine Instabilität ermittelt, beispielsweise eine Anzahl von 3 oder mehr Richtungsänderungen innerhalb einer Zählperiode Z1, Z2, ... Zn, dann wird die statische Verstärkung Xp, wie oben beschrieben, ein weiteres Mal erhöht. Falls der Zählwert der Richtungsänderungen den kritischen Wert nicht erreicht, geht man davon aus, daß ein stabiler Zustand erreicht ist und behält diese statische Verstärkung bei.

Im Grunde wird das Verfahren also in zwei Phasen unterteilt. In der ersten Phase wird festgestellt, ob "kritische" Schwingungen vorhanden sind und am Ausgang der ersten Phase wird die Schleifenverstärkung entsprechend dem Ergebnis geändert. In der zweiten Phase erfolgt eine Überwachung der Stabilität.

Wenn in Phase 1 keine Grenzschwingungen festgestellt werden, wird die Schleifenverstärkung erhöht, bis eine unstabile Zählperiode beobachtet wird, wobei der Einstellverlauf unterbrochen wird, und die Verstärkung der vorgehenden stabile Zählperiode gewählt wird. Fig. 4 zeigt die Vorgehensweise beim Erhöhen der Schleifenverstärkung. Man setzt zunächst die statische Verstärkung Xp herab, beispielsweise in dem man setzt$\text{Xp = (1 - σ) x Xp,}$ wobei σ konstant, größer Null und vorzugsweise kleiner 1 ist. Bei σ kann es sich um den gleichen Wert wie λ handeln, in der Regel wird es aber ein anderer Wert sein.

Alsdann wird die Solltemperatur T_{SET} verändert${\text{T}}_{\text{SET}} {\text{= T}}_{\text{SET}} \text{+ Δsp.}$

Hierzu ist in der Steuereinrichtung ein Festwertgeber 24 und ein schaltbarer Umkehrverstärker 25 vorgesehen, der mit einem Additionspunkt 26 verbunden ist. Danach wird der Umkehrverstärker umgeschaltet, d.h. es wird gesetzt$\text{Δsp = -Δsp.}$

Die Veränderung des Sollwertes T_{SET} bewirkt einen Sprung, der eine Schwingung auslösen soll. Ohne eine derartige Schwingung ließe sich eine Instabilität auch durch eine Änderung der Schleifenverstärkung V nicht feststellen. Nach dem Verändern des Sollwertes T_{SET} wartet man eine Verzögerungszeit Δt ab. Danach wird der Grenzfrequenzdetektor 19 gestartet. Wenn und solange der Grenzfrequenzdetektor ein stabiles Verhalten des Regelkreises 18 ermittelt, wird dieses Vorgehen wiederholt, d.h. die Schleifenverstärkung V heraufgesetzt.

Irgendwann einmal wird die Schleifenverstärkung V so groß sein, daß der Regelkreis 18 anfängt zu schwingen. Dies ist im Ausführungsbeispiel der Fig. 4 zum Zeitpunkt t3 der Fall. In diesem Fall setzt man den Sollwert T_{SET} wieder auf seinen Ursprungswert zurück und setzt die statische Verstärkung Xp$\text{Xp} \text{=} \frac{\text{1}}{\text{1 - σ}} \text{Xp}$ und der Einstellvorgang ist beendet. Der Wert der Schleifenverstärkung V wird also auf den Wert zurückgesetzt, der den letzten stabilen Zustand erlaubt hat.

Wenn man nach einem Einstellverlauf, wie er in Fig. 3 oder in Fig. 4 dargestellt ist, einen stabilen Zustand erreicht hat, erfolgt erst einmal keine weitere Einstellung, die Einstellung ist beendet. Erst wenn eine erneute Instabilität festgestellt wird, beispielsweise aufgrund einer Belastungsänderung, die zu einem Pendeln des Ventils führt, beginnt ein neuer Einstellverlauf.

Fig. 5 zeigt eine weitere Möglichkeit, wie man die Schleifenverstärkung V verändern kann. Damit läßt sich eine Systemschutzfunktion realisieren, bei der man bei kleinen Belastungen nahe dem Leerlauf ebenfalls Schwingungen vermeiden kann.

Man unterscheidet hier zwischen einer hohen und einer niedrigen Schleifenverstärkung, zwischen denen umgeschaltet werden kann. Der Zweck dieser Schutzfunktion ist es, die Heizungsanlage 1 zu stabilisieren und zu optimieren und zwar in Abhängigkeit von der Belastung der Anlage.

Die hohe Schleifenverstärkung V, die in Fig. 5 als V1 bezeichnet wird, ist bei einer normalen Belastung der Heizungsanlage 1 in Funktion. Diese Schleifenverstärkung V1 kann beispielsweise durch die oben geschilderte automatische Einstellungsprozedur gefunden worden sein. Nicht näher dargestellte Mittel können vorgesehen sein, um diesen Verstärkungsfaktor zu speichern.

Die kleine Schleifenverstärkung V2 wird im Leerlauf verwendet.

Der Grenzfrequenzdetektor 19 wird nun zur Feststellung verwendet, wann ein Verbrauch beendet ist. In diesem Fall führt nämlich die hohe Schleifenverstärkung V1 zu einer Schwingung mit zu großer Amplitude und zu großer Frequenz. Wenn also nach einer vorangegangenen Heraufsetzung der Schleifenverstärkung eine derartige Schwingung erkannt wird, wird die Verstärkung von dem hohen Wert V1 auf den niedrigeren Wert V2 geschaltet, wonach sich das System wieder stabilisiert.

Für die Feststellung des Wechsels vom Leerlauf zum Verbrauch wird der beim Wechsel erfolgende Temperaturrückgang verwendet. Dies ist beispielsweise zum Zeitpunkt t2 in Fig. 5 der Fall. Hierbei erfolgt die Entnahme zwischen den Zeiten t2 und t3. Eine Belastung, im vorliegenden Fall eine Wasserentnahme, wird festgestellt, wenn die Isttemperatur um einen Wert Dz unter die Solltemperatur T_{SET} fällt. In diesem Fall wird die Schleifenverstärkung auf den Wert V1 heraufgesetzt. Der Regler gewinnt dadurch die nötige Schnelligkeit für den normalen Verbrauch. Am Zeitpunkt t3 ist die Entnahme beendet. Da die Schleifenverstärkung zu hoch ist, erfolgt nunmehr eine Schwingung im Zählzeitraum Z2. Diese wird durch den Grenzfrequenzdetektor erkannt und am Zeitpunkt t4 wird die Schleifenverstärkung auf den Wert V2 zurückgesetzt. Die Schleifenverstärkung V2 ihrerseits kann gefunden worden sein durch eine entsprechende Iteration beim Heraufsetzen der Schleifenverstärkung.

## Patentansprüche

1. Heizungsanlage mit einem Vorratsgefäß mit Zu- und Ablauf für ein beheiztes Fluid und einer Speiseanordnung für ein Wärmeträgerfluid mit einer Speiseleitung, in der ein Ventil angeordnet ist, einem Temperaturfühler, der die Temperatur des beheizten Fluids ermittelt und einem Regelkreis, der das Ventil in Abhängigkeit von einer Abweichung der Temperatur von einem Vorgabewert betätigt, **dadurch gekennzeichnet, daß** der Regelkreis (18) einen Grenzfrequenzdetektor (19) aufweist, der Schwingungen in der Temperatur (Tᵢₛₜ) feststellt und eine Schleifenverstärkung (V) des Regelkreises (18) bei zu großer Frequenz herab- und bei zu kleiner Frequenz heraufsetzt.

2. Anlage nach Anspruch 1, **dadurch gekennzeichnet, daß** der Grenzfrequenzdetektor (19) ein Schwellwertglied (20) aufweist und die Frequenz unter Berücksichtigung des Ausgangs des Schwellwertgliedes (20) feststellt.

3. Anlage nach Anspruch 1 oder 2, **dadurch gekennzeichnet, daß** der Grenzfrequenzdetektor (19) die Schwingung in der Temperatur (Tᵢₛₜ) indirekt aus Betätigungssignalen oder aus Bewegungen des Ventils (11) ermittelt.

4. Anlage nach einem der Ansprüche 1 bis 3, **dadurch gekennzeichnet, daß** Grenzfrequenzdetektor (19) einen Richtungswechselzähler (21), einen Vergleicher und ein Zeitglied (22) aufweist.

5. Verfahren zum Betreiben einer Heizungsanlage, bei der die Temperatur eines beheizten Fluids ermittelt und in Abhängigkeit von einer Abweichung diese Temperatur von einem Vorgabewert die Zufuhr eines Wärmeträgerfluids mit Hilfe eines Ventils in einem Regelkreis gesteuert wird, **dadurch gekennzeichnet, daß** eine Frequenz von Schwingungen der Temperatur ermittelt wird und die Schleifenverstärkung herabgesetzt wird, wenn die Frequenz zu groß ist, und heraufgesetzt wird, wenn die Frequenz klein genug ist.

6. Verfahren nach Anspruch 5, **dadurch gekennzeichnet, daß** die Frequenz lediglich von solchen Abweichungen ermittelt wird, die eine vorbestimmte Differenz zum Vorgabewert überschreiten.

7. Verfahren nach Anspruch 5 oder 6, **dadurch gekennzeichnet, daß** die Frequenz indirekt anhand von Bewegungen des Ventils und/oder Ansteuersignalen für das Ventil ermittelt wird.

8. Verfahren nach Anspruch 7, **dadurch gekennzeichnet, daß** die Anzahl der Richtungswechsel der Ventilbewegung in einem vorbestimmten Zeitraum ermittelt wird und die Schleifenverstärkung herabgesetzt wird, wenn die Anzahl einen Maximalwert überschreitet.

9. Verfahren nach Anspruch 8, **dadurch gekennzeichnet, daß** die Zählung bei jedem Überschreiten abgebrochen wird und der Zeitraum neu beginnt.

10. Verfahren nach einem der Ansprüche 5 bis 9, **dadurch gekennzeichnet, daß** dann, wenn die Frequenz klein genug ist, die Schleifenverstärkung erhöht und der vorgegebene Wert geändert wird.

11. Verfahren nach einem der Ansprüche 5 bis 10, **dadurch gekennzeichnet, daß** man dann, wenn nach einer Erhöhung der Schleifenverstärkung die Frequenz zu groß ist, den vor der Erhöhung verwendeten Wert der Schleifenverstärkung wiederverwendet.

12. Verfahren nach einem der Ansprüche 5 bis 11, **dadurch gekennzeichnet, daß** die Schleifenverstärkung in Abhängigkeit von der Belastung der Anlage vorgegeben wird.

13. Verfahren nach Anspruch 12, **dadurch gekennzeichnet, daß** die Belastung der Anlage über die Temperatur des beheizten Fluids ermittelt.

## Claims

1. Heating system having a storage tank with inlet and outlet for a heated fluid and a supply arrangement for a heat transfer medium with a supply line, in which is arranged a valve, a temperature sensor measuring the temperature of the heated fluid and a control loop, which activates the valve in dependence of a deviation of the temperature from a specified value, **characterised in that** the control loop (18) has a limit frequency detector (19), which determines oscillations of the temperature (Tᵢₛₜ), reducing a loop amplification (V) of the control loop (18) when the frequency is too high or increasing a loop amplification (V) of the control loop (18) when the frequency is too low.

2. System according to claim 1, **characterised in that** the limit frequency detector (19) has a threshold value element (20) and determines the frequency under consideration of the output of the threshold value element (20).

3. System according to claim 1 or 2, **characterised in that** the limit frequency detector (19) determines the oscillations of the temperature (Tᵢₛₜ) indirectly on the basis of activating signals or of movements of the valve (11).

4. System according to one of the claims 1 to 3, **characterised in that** the limit frequency detector (19) has a direction change counter (21), a comparator and a time-relay (22).

5. Method for operating a heating system, in which the temperature of a heated fluid is determined and the supply of a heat transfer medium is controlled by a valve in a control loop in dependence of a deviaiton of said temperature from a specified value, **characterised in that** a frequency of oscillations of the temperature is determined and the loop amplification is reduced, when the frequency is too high, and increased, when the frequency is low enough.

6. Method according to claim 5, **characterised in that** only the frequency of deviations exceeding a predetermined difference from the specified value is determined.

7. Method according to claim 5 or 6, **characterised in that** the frequency is determined indirectly on the basis of movements of the valve and/or activating signals for the valve.

8. Method according to claim 7, **characterised in that** the number of direction changes of the valve movement for a predetermined period is determined and the loop amplification is reduced, when the number exceeds a maximum value.

9. Method according to claim 8, **characterised in that** the counting is discontinued on each excess and the period starts over.

10. Method according to one of the claims 5 to 9, **characterised in that**, when the frequency is low enough, the loop amplification is increased and the specified value is changed.

11. Method according to one of the claims 5 to 10, **characterised in that**, when the frequency is too high after an increase of the loop amplification, the value of the loop amplification before the increase will be used again.

12. Method according to one of the claims 5 to 11, **characterised in that** the loop amplification is specified in dependence of the load of the system.

13. Method according to claim 12, **characterised in that** the load of the system is determined on the basis of the temperature of the heated fluid.

## Revendications

1. Système de chauffage comportant un récipient de stockage avec une amenée et une évacuation pour un fluide chauffé et un dispositif d'alimentation pour un fluide caloporteur avec une conduite d'alimentation, dans laquelle sont disposés une soupape, un capteur de température, qui détermine la température du fluide chauffé, et un circuit de régulation, qui actionne la soupape en fonction d'un écart de la température par rapport à une valeur pré-établie, **caractérisé en ce que** le circuit de circulation (18) présente un détecteur de fréquence limite (19) qui détermine les oscillations dans la température (Tᵢₛₜ) et, lors d'une fréquence élevée, diminue une amplification de boucle (V) du circuit de régulation (18) et, pour une petite fréquence, diminue celle-ci.

2. Système selon la revendication 1, **caractérisé en ce que** le détecteur de fréquence limite (19) présente un élément de valeur seuil (20) et détermine la fréquence en tenant compte de la sortie de l'élément de valeur seuil (20).

3. Système selon la revendication 1 ou 2, **caractérisé en ce que** le détecteur de fréquence limite (19) détermine l'oscillation dans la température (Tᵢₛₜ) indirectement à partir des signaux d'actionnement ou à partir des mouvements de la soupape (11).

4. Système selon l'une des revendications 1 à 3, **caractérisé en ce que** le détecteur de fréquence limite (19) présente un compteur de changement de direction (21), un comparateur et un élément de temporisation (22).

5. Procédé pour le fonctionnement d'un système de chauffage, dans lequel la température d'un fluide chauffé est déterminée et, en fonction d'un écart de cette température par rapport à une valeur prédonnée, commande l'amenée d'un fluide caloporteur à l'aide d'une soupape dans un circuit de régulation, **caractérisé en ce qu'**une fréquence d'oscillations de la température est déterminée et l'amplification de boucle est réduite lorsque la fréquence est trop importante et elle est augmentée lorsque la fréquence est suffisamment petite.

6. Procédé selon la revendication 5, **caractérisé en ce que** la fréquence est déterminée uniquement à partir des écarts qui dépassent une différence prédéterminée par rapport à une valeur pré-établie.

7. Procédé selon la revendication 5 ou 6, **caractérisé en ce que** la fréquence est déterminée indirectement sur la base des mouvements de la soupape et/ou des signaux de pilotage pour la soupape.

8. Procédé selon la revendication 7, **caractérisé en ce que** le nombre de changements de direction du mouvement de soupape est déterminé dans un espace de temps prédéterminé et l'amplification de boucle est diminuée lorsque le nombre dépasse une valeur maximum.

9. Procédé selon la revendication 8, **caractérisé en ce que** le comptage est interrompu pour chaque dépassement et l'intervalle de temps repart à zéro.

10. Procédé selon l'une des revendications 5 à 9, **caractérisé en ce que**, lorsque la fréquence est suffisamment faible, l'amplification de boucle est alors augmentée et la valeur pré-établie est modifiée.

11. Procédé selon l'une des revendications 5 à 10, **caractérisé en ce que** lorsque, après une augmentation de l'amplification de boucle la fréquence est trop élevée, on réutilise alors la valeur employée avant l'augmentation de l'amplification de boucle.

12. Procédé selon l'une des revendications 5 à 11, **caractérisé en ce que** l'amplification de boucle est prédéfinie en fonction de la charge du système.

13. Procédé selon la revendication 12, **caractérisé en ce que** la charge de l'installation est déterminée par le biais de la température du fluide chauffé.
